# EUROPÄISCHE PATENTSCHRIFT

(11) **EP 0 494 581 B1**
(45) Veröffentlichungstag und Bekanntmachung des Hinweises auf die Patenterteilung: **22.03.1995**
(21) Anmeldenummer: 91810934.9
(22) Anmeldetag: 02.12.1991
(51) Int. Cl.: F01C 19/02, F01C 21/10

(54) **Rotationskolbenmaschine**
Rotary piston machine
Machine à pistons rotatifs

(30) Priorität: 28.12.1990 CH 4139/90
(43) Veröffentlichungstag der Anmeldung: 15.07.1992
(73) Patentinhaber: TES WANKEL, TECHNISCHE FORSCHUNGS- UND ENTWICKLUNGSSTELLE LINDAU GmbH, D-88131 Lindau (DE)
(72) Erfinder: Kuhn, Peter, W-6940 Weinheim (DE); Obrist, Frank, A-6850 Dornbirn (AT)
(74) Vertreter: Quehl, Horst Max, Dipl.-Ing.

(56) Entgegenhaltungen:
- DE-A- 3 721 978
- DE-A- 3 735 433
- DE-C- 547 826
- DE-C- 556 181
- GB-A- 961 872
- US-A- 4 717 322

## Beschreibung

Die Erfindung betrifft eine Rotationskolbenmaschine entsprechend dem Oberbegriff des Patentanspruchs 1.

Der Wirkungsgrad derartiger Maschinen, z.B. um ein gasförmiges Medium zu komprimieren, wird zu einem erheblichen Teil durch die Qualität der Abdichtung der Läufer gegenüber dem umschliessenden Gehäuse bestimmt. Um enge Dichtspalte zu erzielen, müssen das Gehäuse, die Läufer und ihre Lagerungen mit hoher Genauigkeit hergestellt und montiert werden, so dass sich entsprechend hohe Herstellungskosten ergeben.

Wesentlich erschwerend kommt hinzu, dass die Läufer unter dem Einfluss der Fliehkraft und der Betriebstemperatur einen grösseren Durchmesser annehmen, und dass das Gehäuse einen Wärmeverzug erleidet.

Die Dichtspaltbemessung nach dem Stand der Technik zielt darauf ab, dass bei höchster Drehzahl und ungünstigster Temperaturverteilung an allen Stellen ein Restspalt verbleibt, der gerade notwendig ist, um die Gefahr eines grossflächigen Kontakts und ein daraus folgendes Festfressen der Läufer bei den auftretenden sehr hohen Geschwindigkeiten von beispielsweise 40 m/s und mehr, mit Sicherheit zu vermeiden.

Die sehr hohen Schwierigkeiten, einerseits die Massänderungen bzw. die Verzüge zu erfassen und zu berücksichtigen und andererseits die Notwendigkeit eines unter allen Bedingungen verbleibenden Restspaltes, führen in der Praxis zu Dichtspalten, die weiter sind als unbedingt notwendig ist.

Durch die US-A-4 717 322 ist es bekannt, im kritischen Eckbereich zwischen einer inneren Seitenfläche und einer inneren Umfangsfläche des Maschinengehäuses eine rippenartige Erhebung vorzusehen, an der sich der gegenüberliegende Eckbereich eines mit einer Kunstharzschicht überzogenen Läufers materialabtragend einlaufen kann.

Durch die DE-A-37 35 433 ist es bekannt, zur Abdichtung eines spiralförmigen Verdrängerkörpers in einer Verdrängerkammer, an der Oberfläche eines dieser Bauteile einen Blech- oder Folienstreifen zu befestigen, der zahlreiche schuppenförmige Ausprägungen aufweist. Bei Kontakt zwischen diesen Bauteilen biegen sich die Ausprägungen auf eine bestimmte Stellung ein. Eine Verschleiss verursachende Laufberührung wird vermieden.

Der Erfindung liegt die Aufgabe zugrunde, bei einer Maschine der genannten Art die Abdichtung der Umfangsfläche eine Läufers gegenüber der Gehäuseinnenfläche so zu verbessern, dass die Maschine mit verhältnismässig geringem Aufwand herstellbar ist, dass die geringstmögliche Dichtspaltweite realisiert wird und dass die Gefahr des Festfressens des Läufers beseitigt wird.

Die Lösung dieser Aufgabe erfolgt erfindungsgemäss aufgrund der kennzeichnenden Merkmale des Patentanspruchs 1.

Im Betrieb nähert sich die Umfangsfläche des Läufers mit zunehmender Drehzahl und Läufertemperatur der Spitze der rippenartigen Erhebung und trägt schliesslich durch Verschleiss, bzw. durch Einlaufen von ihr Material ab. Die rippenartige Erhebung nimmt somit erst beim Einlaufen der Maschine ihre endgültige Form und Höhe an. Auf diese Weise ist sichergestellt, dass die rippenartige Erhebung an keiner Stelle niedriger ausfällt, als dies für den freien Lauf des Läufers unbedingt notwendig ist.

Aufgrund der sehr eng begrenzten, der Umfangsfläche des Läufers zugekehrten Fläche der rippenartigen Erhebung ergibt sich beim Einlaufen nur ein geringer Materialabtrag mit dementsprechend geringem Energieumsatz, so dass die Gefahr eines Festfressens des Läufers im Gehäuse vermieden wird.

Auch sind die Genauigkeitsanforderungen an die Maschinenteile bei der erfindungsgemässen Lösung nicht allzu hoch, da es lediglich darauf ankommt, dass es zumindest bei einem der vorkommenden Betriebszustände zur Berührung zwischen der Umfangsfläche des Läufers und der rippenartigen Erhebung kommt.

In Anwendung der Erfindung ist zu empfehlen, mehrere dichtspaltbildende, rippenartige Erhebungen an der zylindrischen Innenfläche des Gehäuses vorzusehen, vorzugsweise in unmittelbarer Nähe der Steuerkanten.

Eine rippenartige Erhebung kann auf einfache Weise durch Kaltumformung hergestellt werden, indem eine Rille durch Einprägen mittels eines schneidenförmigen Stempels oder durch Einwalzen mittels einer im Querschnitt spitzwinkeligen Rolle an der Gehäuseinnenfläche ausgebildet wird, so dass sie durch plastische Materialverdrängung als ein- oder beidseitiger Randwulst der Rille entsteht.

Vorteilhafte Ausführungsformen der Erfindung sind in den abhängigen Patentansprüchen angegeben.

Im folgenden wird die Erfindung anhand der Zeichnungen näher erläutert. Es zeigt:
- Fig.1: einen Längsschnitt durch eine innenachsige Drehkolbenmaschine in der Ebene, in der die Drehachsen ihrer Läufer liegen,
- Fig.2: einen Querschnitt durch die Drehkolbenmaschine nach Fig.1,
- Fig.3: einen vergrösserten Ausschnitt im Bereich III der Fig.2,
- Fig.4: den Ausschnitt wie in Fig.3, jedoch im Zustand grösster Annäherung der Umfangsfläche des Aussenläufers an die Innenfläche des Gehäuses,
- Fig.5: den Ausschnitt wie in Fig. 3 und 4 im Zustand durchschnittlicher Annäherung der Umfangsfläche des Aussenläufers an die Innenfläche des Gehäuses,
- Fig.6: die in die Ebene abgewickelte zylindrische Innenfläche des Gehäuses,
- Fig.7: eine vereinfachte Darstellung eines Werkzeuges zur Herstellung eines Paares von rippenartigen Erhebungen in Arbeitsposition,
- Fig.8: eine vereinfachte Darstellung eines Werkzeuges zur Herstellung einer rippenartigen Erhebung in Arbeitsposition und
- Fig.9: eine vereinfachte Darstellung eines Werkzeugpaares zur Herstellung einer rippenartigen Erhebung in Arbeitsposition.

Die in Fig.1 und 2 dargestellte innenachsige Drehkolbenmaschine, z.B. für die Kompression gasförmiger Medien, ist in ihrer Funktionsweise durch die DE-B-34 32 915 (US-A-4,714, 417) bekannt. Ihr Innenläufer 1 und Aussenläufer 2 drehen sich um die relativ zum Maschinengehäuse 3 feststehend angeordneten Achsen 4,5, so dass sich die Umfangsflächen beider Läufer 1,2 auf Kreisbahnen bewegen, wie die Phasenbilder der Fig.3 der genannten Patentschrift zeigen. Für die Abdichtung zwischen dem Saugraum 6 und dem Druckraum 7 bewegen sich dabei die entsprechend einer Kreiszylinderfläche geformten Umfangsflächen 8,9,10 des Aussenläufers 2 in konstantem, dichtspaltbildendem, geringen Abstand entlang wechselnder Bereiche der kreiszylindrischen Innenfläche 14 Gehäuses 3.

Für die Verbesserung der Abdichtung sind in bestimmten Bereichen der zylindrischen Innenfläche 14 des Gehäuses 3 die erfindungswesentlichen rippenartigen Erhebungen 11,16 vorgesehen. Sie sind aufgrund des Darstellungsmasstabes in Fig.1 und 2 nicht sichtbar.

Fig.3 zeigt einen vergrösserten Ausschnitt aus Fig.2 im Bereich des Spaltes zwischen der Umfangsfläche 9 des Aussenläufers 2 und der Innenfläche 14 des Gehäuses 3 mit zwei der erfindungsgemässen, rippenartigen Erhebungen 11 beidseits einer eingewalzten Rille 12 im Neuzustand der Maschine. Die Erhebungen 11, bzw. die Rille 12 laufen über die gesamte, in Fig.1 dargestellte axiale Erstreckung des Aussenläufers 2.

Fig.4 zeigt den gleichen vergrösserten Ausschnitt wie Fig.3, jedoch im Zustand grösster Annäherung, infolge Fliehkraft und Wärmedehnung, der Umfangsfläche 9 des Aussenläufers 2 an die Innenfläche 14 des Gehäuses 3 bzw. an die rippenartigen Erhebungen 11. Die gestrichelten Linien 13 veranschaulichen das bis zum Erreichen des dargestellten Zustandes durch Verschleiss abgetragene, sehr kleine Materialvolumen.

Fig.5 zeigt wiederum den gleichen vergrösserten Ausschnitt wie Fig.3, jedoch im Zustand durchschnittlicher Annäherung der Umfangsfläche 9 des Aussenläufers 2 an die Erhebung 11. Der Dichtspalt zwischen der Umfangsfläche 9 und den Erhebungen 11 ist nicht weiter als es für den Freilauf des Aussenläufers 2 im Gehäuse 3 unter Berücksichtigung aller Betriebszustände unbedingt erforderlich ist. Die Weite des Dichtspaltes ist also die kleinstmögliche.

Fig.6 zeigt einen Blick auf die in die Ebene abgewickelte zylindrische Innenfläche 14 des Gehäuses 3 mit dem Saugraum 6 und dem Druckraum 7. Die jeweiligen Stutzen sind durch Kreisbögen, die Strömungsrichtung durch Pfeile angedeutet. An der Innenfläche 14 des Gehäuses 3 sind insgesamt fünf Stellen des Umfanges, insbesondere an den Steuerkanten, Erhebungen 11 bzw. Rillen 12 angebracht, wie in Fig.3 bis 5 im Querschnitt dargestellt ist. Sie dichten den Saugraum 6 gegenüber dem Druckraum 7 mit geringstmöglicher Spaltweite ab.

Die Fig.7,8 und 9 veranschaulichen, wie die dichtspaltbildenden Erhebungen durch Materialverdrängung entstehen, indem das aus einer oder zwei Rillen herausgequetschte Material eine wulstartige Aufwölbung der Rillenränder bildet.

Fig.7 zeigt beispielsweise die Entstehung der in Fig.3 dargestellten Rille 12 mit den beidseitigen rippenartigen Erhebungen 11 durch Einwalzen mittels einer Rolle 15.

Fig.8 zeigt die Entstehung einer einzelnen rippenartigen Erhebung 16 an einer Seite einer Rille 17 durch Einwalzen mit einer schräg angeordneten entsprechend profilierten Rolle 18.

Fig.9 zeigt schliesslich die Entstehung einer rippenartigen Erhebung 19 zwischen zwei Rillen 20, die durch zwei schräggestellte Rollen 21 erzeugt werden.

## Patentansprüche

1. Rotationskolbenmaschine mit in einem gemeinsamen Gehäuse (3) eingeschlossenen, um feststehend angeordnete Achsen (4,5) drehbaren Läufern (1,2), wobei Flächen (8-10) des äusseren Umfangs mindestens eines der Läufer (1,2) ihre Umlaufbewegung um eine der Achsen (4,5) mit dichtspaltbildendem Abstand entlang von Innenflächen (14) des Gehäuses (3) ausführen und wobei in einem begrenzten Bereich zwischen einem Läufer und dem Gehäuse (3) ein minimaler Dichtspalt durch materialabtragendes Einlaufen an einer rippenartigen Erhebung gebildet ist wobei an der Innenfläche (14) des Gehäuses (3) mindestens eine aus dem Gehäusematerial herausgeformte rippenartige Erhebung (11,16,19) vorgesehen ist, so dass zwischen dieser Erhebung (11,16,19) und der Umfangsfläche (8-10) des Läufers (1,2) ein Dichtspalt entsteht, der vor der erstmaligen Inbetriebnahme der Maschine enger ausgeführt ist, als es für eine berührungsfreien Betrieb im gesamten Drehzahl- und Temperaturbereich möglich wäre, dadurch gekennzeichnet, daß parallel und angrenzend zu der rippenartigen Erhebung (11,16,19) mindestens eine Rille (12,17, 20) vorgesehen ist, die eine Vertiefung der Gehäusefläche bildet, indem die Erhebung (11,16,19) und die Rille ((12,17,20) durch Materialverdrängung gebildet sind, so dass die Erhebung zumindest teilweise aus Material besteht, das aus der Rille verdrängt worden ist.

2. Rotationskolbenmaschine nach Anspruch 1, dadurch gekennzeichnet, dass mindestens eine der längsseitigen Begrenzungsflächen der rippenartigen Erhebung (11,16,19) sich absatzlos in die Rille (12,17,20) hinein fortsetzt.

3. Rotationskolbenmaschine nach Anspruch 1 oder 2, dadurch gekennzeichnet, dass neben den beiden Längsseiten der rippenartigen Erhebung (19) je eine Rille (20) verläuft.

4. Rotationskolbenmaschine nach Anspruch 1 oder 2, dadurch gekennzeichnet, dass zwei zueinander parallel verlaufende rippenartige Erhebungen (11) zwischen sich eine Rille (12) einschliessen.

5. Rotationskolbenmaschine nach einem der Ansprüche 1 bis 4, dadurch gekennzeichnet, dass je eine rippenartige Erhebung der Gehäuseinnenfläche an den Steuerkanten des Gehäuses angeordnet ist.

6. Rotationskolbenmaschine nach einem der Ansprüche 1 bis 5, dadurch gekennzeichnet, dass an einer Innenfläche (14) des Gehäuses (3) an der entlang sich eine Umfangsfläche (8-10) eines Läufers (2) bewegt, in Bewegungsrichtung verteilt mehrere quer zur Bewegungsrichtung des Läufers (2) verlaufende rippenartige Erhebungen (11,16,19) angeordnet sind.

7. Rotationskolbenmaschine nach einem der Ansprüche 1 bis 6, dadurch gekennzeichnet, dass die Erhebung (11,16,19) eine Höhe von weniger als 0,2 mm gegenüber der Fläche (14) hat, in der sie als Oberflächenprofilierung vorgesehen ist.

## Claims

1. Rotary piston machine with rotors (1,2) enclosed in a common casing (3) and rotatable about fixed axis (4,5), surfaces (8-10) of the outer circumference of at least one of the rotors (1,2) performing their rotary movement around one of the shafts (4,5) with a sealing gap-forming spacing along the inner surfaces (14) of the casing (3), whereby a minimum sealing gap is formed by material removal on a rib-like protuberance arranged within a limited region between a rotor and the casing (3) and on the inner surface (14) of the casing is provided at least one rib-like protuberance (11,16,19) shaped out of the casing material, so that between the said protuberance (11,16,19) and the circumferential (8-10) of the rotor (1,2) a sealing gap is formed and that prior to the first putting into operation of the machine said sealing gap is made narrower than would be possible for the contact-free operation in the entire speed and temperature range, characterized in that parallel and adjacent to the rib-like protuberance (11,16,19) is provided at least one groove (12,17,20), which forms a depression in the casing surface in that the protuberance (11,16,19) and the groove (12,17,20) are formed by material displacement in such a manner that the protuberance is at least partly formed from material which is displaced from the groove.

2. Rotary piston machine according to claim 1, characterized in that at least one of the longitudinal side boundary surfaces of the rib-like protuberance (11,16,19) continues without step into a groove (12,17,20).

3. Rotary piston machine according to claim 1 or 2, characterized in that a groove (20) runs alongside both longitudinal sides of the rib-like protuberance (19).

4. Rotary piston machine according to claim 1 or 2, characterized in that two facing, parallel rib-like protuberances (11) enclose between them a groove (12).

5. Rotary piston machine according to one of the claims 1 to 4, characterized in that in each case one rib-like protuberance of the casing inner surface is located on the control edges of the casing.

6. Rotary piston machine according to one of the claims 1 to 5, characterized in that several rib-like protuberances (11,16,19) at right angles to the movement direction of the rotor (2) are distributed in said movement direction on one of the inner surfaces (14) of the casing (3) along which moves a circumferential surface (8-10) of a rotor (2).

7. Rotary piston machine according to one of the claims 1 to 6, characterized in that the protuberance (11,16,19) has a height of less than 0,2 mm with respect to the surface (14), in which it is provided as a surface profiling.

## Revendications

1. Machine à pistons rotatifs avec des rotors (1, 2) contenus dans un carter commun (3), rotors tournant sur des axes fixes (4, 5), des surfaces (8 - 10) du pourtour extérieur d'au moins un des rotors (1, 2) exécutant leur mouvement de rotation autour d'un des axes (4, 5) à une distance formant une fente d'étanchéité le long de surfaces intérieures (14) du carter (3) et dans laquelle dans une région limitée entre un rotor et le carter (3) est prévue une fente d'étanchéité minimale par enlèvement de matière sur une surélévation en forme de nervure, où sur la surface intérieure (14) du carter (3) est prévue au moins une surélévation (11, 16, 19) formée dans le matériau du carter, de sorte qu'entre cette surélévation (11, 16, 19) et la surface périphérique (8 - 10) du rotor (1, 2) est obtenue une fente d'étanchéité, lequel avant la première mise en service de la machine est plus étroite que ce qui serait possible pour un fonctionnement sans contact dans la totalité des régimes de rotation et de température, caractérisée par le fait que parallèlement et de manière adjacente à la surélévation (11, 16, 19) en forme de nervure est prévue au moins une rainure (12, 17, 20), qui constitue un renfoncement de la surface du carter, la surélévation (11, 16, 19) et la rainure (12, 17, 20) étant obtenues par refoulement de matière, de sorte que la surélévation est au moins partiellement constituée par de la matière qui a été expulsée de la rainure.

2. Machine à pistons rotatifs suivant la revendication 1, caractérisée par le fait qu'au moins une des faces de délimitation côté longitudinal de la surélévation (11, 16, 19) en forme de nervure se raccorde sans gradin à la rainure (12, 17, 20).

3. Machine à pistons rotatifs suivant la revendication 1 ou la revendication 2, caractérisée par le fait qu'à côté de chacune des faces longitudinales de la surélévation (19) en forme de nervure est disposée une rainure (20).

4. Machine à pistons rotatifs suivant la revendication 1 ou la revendication 2, caractérisée par le fait qu'entre deux surélévations (11) disposées parallèlement l'une à l'autre est prévue une rainure (12).

5. Machine à pistons rotatifs suivant l'une quelconque des revendications de 1 à 4, caractérisée par le fait qu'une surélévation en forme de nervure de la surface intérieure du carter est disposée sur chaque arête de commande.

6. Machine à pistons rotatifs suivant l'une quelconque des revendications de 1 à 5, caractérisée par le fait que sur une surface intérieure (14) du carter (3), surface intérieure le long de laquelle se meut une surface périphérique (8 - 10) d'un rotor (2) sont distribuées dans le sens du mouvement plusieurs surélévations (11, 16, 19) orientées transversalement à la direction de mouvement du rotor (2).

7. Machine à pistons rotatifs suivant l'une quelconque des revendications de 1 à 6, caractérisée par le fait que la surélévation (11, 16, 19) a une hauteur inférieure à 0,2 mm par rapport à la surface (14), dans laquelle elle est prévue en tant que profil de surface.
